# EUROPÄISCHE PATENTSCHRIFT

(11) **EP 2 049 965 B1**
(45) Veröffentlichungstag und Bekanntmachung des Hinweises auf die Patenterteilung: **07.09.2011**
(21) Anmeldenummer: 07726135.2
(22) Anmeldetag: 23.06.2007
(51) Int. Cl.: G05G 1/04, G05G 5/03, G05G 9/047

(54) **JOYSTICK FÜR EIN FRACHTLADESYSTEM**
JOYSTICK FOR A FREIGHT LOADING SYSTEM
MANCHE DE PILOTAGE POUR UN SYSTEME DE CHARGEMENT DE FRET

(30) Priorität: 11.08.2006 DE 102006037727
(43) Veröffentlichungstag der Anmeldung: 22.04.2009
(73) Patentinhaber: Rheinmetall Defence Electronics GmbH, 28309 Bremen (DE)
(72) Erfinder: SEMS, Gunnar, 28209 Bremen (DE); PAULSEN, Alf, 26121 Oldenburg (DE); PIETSCH, Peter, 27327 Schwarme (DE); BELLERSEN, Detief, 27755 Deimenhorst (DE)
(74) Vertreter: Thul, Hermann
(86) Internationale Anmeldenummer: PCT/EP2007/005548
(87) Internationale Veröffentlichungsnummer: WO 2008/017344

(56) Entgegenhaltungen:
- EP-A- 0 851 333
- DE-C- 905 391
- DE-U1- 9 105 251
- GB-A- 701 822
- GB-A- 1 509 101
- NL-A- 7 700 869
- US-A- 3 487 958
- US-A- 3 995 831
- US-A- 4 141 258

## Beschreibung

Die vorliegende Erfindung betrifft einen Joystick für eine Steuereinrichtung eines Frachtladesystems, insbesondere in einem Flugzeug.

In Transportmitteln wie beispielsweise Flugzeugen werden oftmals Frachtladesysteme verwendet, um Frachtstücke wie Container oder Paletten in den Frachtraum einzubringen beziehungsweise im Frachtraum zu manövrieren. Als Eingabegerät für die Steuerung des Frachtladesystems dient dem Beladepersonal beispielsweise ein Joystick. Ein derartiger Joystick ist beim Be- oder Entladevorgang häufig starken mechanischen Belastungen ausgesetzt. Darüber hinaus muss der Joystick mehrere einhunderttausend Belastungszyklen überdauern und in einem großen Temperaturbereich einsetzbar sein.

Die Dokumente US 4,41,258 und US 3,487,958 offenbaren Joysticks mit einem Betätigungselement und einer Oberfläche, auf der ein Ende eines federgelagerten Hebelarms gleitet, In Randbereichen dieser Oberflächen sind Vertiefungen vorgesehen, um Raststellungen für den Joystick auszubilden.

Das Dokument GB 1 509 101 offenbart einen Joystick mit einem Betätigungselement und einem fest damit verbundenen Rahmen. Bei einer Betätigung des Joysticks gleiten Vorsprünge des Rahmens über die Oberfläche eines federgelagerten Hebelarms.

Es ist die Aufgabe der vorliegenden Erfindung, einen Joystick In einer Steuereinrichtung eines Frachtladesystems bereitzustellen, der einfach und verschleißarm aufgebaut ist, in einem weiten Temperaturbereich einsetzbar ist und dem Bediener bei der Betätigung eine haptische Rückmeldung gibt.

Gelöst wird diese Aufgabe enfindungsgemäß durch die Merkmale des Patentanspruchs 1. Weitere vorteilhafte Ausgestaltungsformen sind In den abhängigen Patentansprüchen angegeben.

Ein Joystick nach Petentanspruch 1 weist ein in zwei entgegengesetzte Richtungen kippbares Betätigungselement mit im Wesentlichen trichterförmiger Kontur und ein drehbares Rückstellelement mit einem freien und einem gelagerten Ende auf, wobei das freie Ende des Rückstellelementes an einer Stirnseite des Betätigungselementes anliegt, die Oberfläche der Stirnseite einen variierenden Abstand zur Kippachse des Betätigungselementes aufweist, zwischen dem Rückstellelement und zumindest einem ortsfesten Punkt mindestens ein elastisches Element angeordnet ist und durch Kippen des Betätigungselementes das Rückstellelement um sein gelagertes Ende drehbar ist. Bei dem elastischen Element handelt es sich beispielsweise um eine Feder, insbesondere eine Zugfeder.

Durch das elastische Element wird das freie Ende des Rückstellelementes gegen die Stirnseite des Betätigungselementes gedrückt. Durch den variierenden Abstand der Stirnseite zur Kippachse des Betätigungselementes wird das freie Ende des Rückstellelementes beim Kippen des Betätigungselementes gegen die vom elastischen Element ausgeübte Kraft von der Kippachse weg gedrückt. Umgekehrt bewirkt die vom elastischen Element auf das Rückstellelement ausgeübte Kraft, dass sich bei unbetätigtem Joystick das freie Ende des Rückstellelementes über die Stirnseite des Betätigungselementes bewegt, beispielsweise gleitet oder rollt, bis ein Auflagepunkt erreicht ist, in dem ein (lokales oder globales) Minimum des Abstandes der Stirnseite von der Kippachse herrscht.

Mittels der Form der Stirnseite und der Kennlinie des elastischen Elementes ist der Verlauf zum Kippen des Betätigungselementes über dem Kippwinkel bedarfsgerecht anpassbar.

Der Abstand der Stirnseite von der Kippachse des Betätigungselementes weist genau ein Minimum auf, das insbesondere auf der Mittelachse des Betätigungselementes liegt. Der Abstand der Stirnseite von der Kippachse des Betätigungselementes wächst streng monoton mit steigendem Abstand von der Mittelachse des Betätigungselementes. Dies bedeutet, dass das freie Ende des Rückstellelementes durch die von dem elastischen Element auf das Rückstellelement ausgeübte Kraft das unbetätigte Betätigungselement um die Kippachse dreht, bis das freie Ende in dem Abstandsminimum auf der Stirnseite aufliegt. In dieser Position hat der Joystick eine Mittelstellung erreicht, in die er automatisch zentriert wird. Gleichzeitig befindet sich das Rückstellelement in einer Nulllage, aus der es nur in eine Richtung ausgelenkt werden kann, da sich sein freies Ende der Kippachse des Betätigungselementes nicht weiter nähern kann.

In einer Ausgestaltungsform der Erfindung ist die Stirnseite des Betätigungselementes spiegelsymmetrisch ausgebildet. Dies führt dazu, dass die für das Kippen des Betätigungselementes notwendige Kraft in beiden Kipprichtungen gleich ist. Besonders bevorzugt verläuft die Symmetrieebene der spiegelsymmetrischen Stirnseite durch die Mittelachse des Betätigungselementes.

In einer Ausgestaltungsform der Erfindung ist die Stirnseite des Betätigungselementes durch zwei Bögen gebildet. Dies führt zu einem vorteilhaften, stetigen Verlauf der Kraft über dem Kippwinkel.

In einer weiteren Ausgestaltungsform der Erfindung ist am freien Ende des Rückstellelementes eine Rolle angeordnet. Bei einer Relativbewegung zwischen dem freien Ende des Rückstellelementes und der Stirnseite des Betätigungselementes rollt diese Rolle über die Stirnfläche. Dies hat einerseits den Vorteil eines verringerten Abriebs und damit einhergehend einer längeren Lebensdauer des Joysticks. Andererseits resultiert daraus eine verringerte Reibung, so dass das Betätigungselement auch bei nur geringer Auslenkung aus seiner Mittelstellung durch das Rückstellelement in die Mittelstellung zurückbewegt wird.

Bevorzugt weist der Joystick mindestens ein mittels des Rückstellelementes betätigbares Schaltmittel, insbesondere einen Mikroschalter, auf. Mit Hilfe des Schaltmittels ist ermittelbar, ob die Auslenkung des Rückstellelementes aus seiner Nulllage und damit der Kippwinkel des Betätigungselementes aus seiner Mittelstellung eine festgelegte Schaltschwelle überschritten hat. In einer Ausgestaltungsform der Erfindung ist das Schaltelement ortsfest im Joystick angeordnet und das Rückstellelement weist ein Mittel zur Betätigung des Schaltmittels auf. Bei dem Mittel zur Betätigung des Schaltmittels handelt es sich beispielsweise um eine Nase oder einen Vorsprung.

Weiterhin bevorzugt weist der Joystick mindestens zwei mittels des Betätigungselementes betätigbare Schaltmittel, insbesondere Mikroschalter, auf. Je nach Kipprichtung des Betätigungselementes wird zumindest eines der Schaltmittel betätigt. Dadurch ist die Kipprichtung des Betätigungselementes detektierbar. In einer Ausgestaltungsform der Erfindung sind die Schaltelemente ortsfest im Joystick angeordnet und das Betätigungselement weist mindestens ein Mittel zur Betätigung der Schaltmittel auf. Bei diesem Mittel handelt es sich beispielsweise um eine Nase oder einen Vorsprung.

Bevorzugt sind die durch das Rückstellelement und das Betätigungselement betätigbaren Schaltmittel derart im Joystick angeordnet, dass das vom Rückstellelement betätigbare Schaltmittel bei einem Kippwinkel des Betätigungselementes betätigt wird, der kleiner ist als der Kippwinkel, bei dem ein Schaltmittel durch das Betätigungselement betätigt wird. Beim Kippen des Betätigungselementes wird also erst ein Schaltmittel durch das Rückstellelement und danach ein Schaltmittel durch das Betätigungselement betätigt. Die von der Kipprichtung des Betätigungselementes abhängige auszuführende Funktion wird erst dann ausgeführt, wenn sowohl das durch das Rückstellelement betätigbare Schaltmittel als auch das durch das Betätigungselement betätigbare Schaltmittel seinen Schaltzustand geändert hat. Dabei handelt es sich um eine Sicherheitsmaßnahme, die verhindert, dass im Falle des Defekts eines Schaltmittels eine Funktion ungewollt ausgelöst wird.

Die vorliegende Erfindung soll anhand eines Ausführungsbeispiels näher erläutert werden. Dabei zeigt
- Figur 1a: eine räumliche Ansicht eines Joysticks,
- Figur 1b: eine Aufsicht auf den Joystick aus Figur 1a,
- Figur 2: eine Schnittdarstellung des Joysticks aus Figur 1a entlang der Schnittlinie A-A,
- Figur 3: die Schnittdarstellung aus Figur 2 mit gekipptem Betätigungselement,
- Figur 4: ein Betätigungselement,
- Figur 5: die räumliche Darstellung des Betätigungselementes aus Figur 4,
- Figur 6: ein Rückstellelement,
- Figur 7: eine weitere Schnittdarstellung des Joysticks aus Figur 1a entlang der Schnittlinie B-B und
- Figur 8: noch eine weitere Schnittdarstellung des Joysticks aus Figur 1a entlang der Schnittlinie C-C.

Figur 1a zeigt eine dreidimensionale Ansicht eines Joysticks 1, wie er insbesondere in als Inside-Control-Panel (ICP) bezeichneten Steuereinrichtungen für Frachtladesysteme in Flugzeugen eingesetzt wird. Zur Steuerung der translatorischen Bewegung eines Frachtstücks innerhalb des Frachtraums weist der Joystick 1 zwei entgegengesetzte Betätigungsrichtungen auf. Die Mechanik des Joysticks 1 ist in einem Gehäuse 2 untergebracht, das im vorliegenden Beispiel zum Schutz vor Beschädigungen beispielsweise in der Decke oder einer Wand des Frachtraums versenkbar ist. Der Joystick 1 ist mittels einer Handhabe 3 betätigbar. Ein Faltenbalg 4 dichtet den Joystick 1 gegen Verschmutzungen ab.

Figur 1b zeigt eine Aufsicht auf den Joystick 1 aus Figur 1a, in der die Schnittlinien für die Schnittdarstellungen in den Figuren 2, 3, 7 und 8 eingezeichnet sind.

Figur 2 zeigt eine Schnittdarstellung durch den Joystick 1 aus Figur 1a entlang der Schnittlinie A-A. Die Handhabe 3 ist mit einem um die Achse 12 in zwei entgegengesetzte Richtungen kippbaren Betätigungselement 5 verbunden. Ein Rückstellelement 6 ist drehbar um ein Ende 7 gelagert. Am freien Ende 8 des Rückstellelementes 6 ist eine Rolle 9 angeordnet, die gegen eine Stirnseite 11 des Betätigungselementes 5 drückt. Die Andruckkraft wird von zwei elastischen Elementen in Form von Zugfedern 16 und 18 erzeugt, die an zwei Armen 10a und 10b (in Figur 2 nicht dargestellt) des Rückstellelementes 6 angreifen.

Figur 3 zeigt die Schnittdarstellung des Joysticks 1 aus Figur 2 mit gekipptem Betätigungselement 5. Der Abstand des Auflagepunktes der Rolle 9 auf der Stirnseite 11 des Betätigungselementes 5 von der Kippachse 12 ist größer als in der in Figur 2 dargestellten Mittelstellung des Betätigungselementes 5. Dies hat zur Folge, dass das freie Ende 8 des Rückstellelementes 6 um das gelagerte Ende 7 gedreht wurde. Die durch die Federn 16, 18 auf das Rückstellelement 6 ausgeübte Kraft überträgt sich über die Rolle 9 auf das Betätigungselement 5. Diese Kraft ist einerseits vom Benutzer zu überwinden, um das Betätigungslement 5 aus einer beliebigen Position weiter zu kippen. Andererseits verursacht diese Kraft bei losgelassenem Betätigungselement 5 ein Abrollen der Rolle 9 auf der Stirnseite 11, bis die Rolle 9 eine Position erreicht hat, in der der Abstand der Stirnseite 11 von der Kippachse 12 ein Minimum erreicht. Im vorliegende Fall ist das die in Figur 2 dargestellte Mittelstellung des Betätigungselementes 5. Die von der Mechanik auf das Betätigungselement 5 ausgeübte Kraft, die der Benutzer zum Kippen des Betätigungselementes 5 aufbringen muss bzw. das Betätigungselement 5 in seine Mittelstellung zurückbringt, ist unter anderem abhängig von der auf das Rückstellelement 6 ausgeübten Kraft durch die Federn 16, 18 und die Form der Stirnseite 11.

Die Figuren 4 und 5 zeigen das Betätigungselement 5 in Vorderansicht beziehungsweise räumlicher Darstellung. Insbesondere in Figur 4 ist die trichterförmige Kontur des Betätigungselementes 5 zu erkennen. Ein erster Bereich des Betätigungselementes 5 besteht aus einem geraden Schaft, ein zweiter Bereich weist eine dreieckartige Kontur auf, wobei die zum Schaft weisende Spitze des Dreiecks auf der Mittelachse 14 des Betätigungselementes 5 liegt. Die Kippachse 12 ist zwischen dem ersten und zweiten Bereich des Betätigungselementes 5 angeordnet, sodass sich insgesamt ein Hebel ergibt.

Die Stirnseite 11 des Betätigungselementes 5 ist spiegelsymmetrisch ausgebildet, wobei die Symmetrieebene durch die Mittelachse 14 des Betätigungselementes 5 verläuft. Die Oberfläche der Stirnseite 11 weist einen variierenden Abstand zur Kippachse 12 des Betätigungselementes 5 auf derart, dass der Abstand mit steigendem Abstand des Punktes auf der Stirnseite 11 von der Symmetrieebene streng monoton wächst. Der Abstand von Punkten auf der Stirnseite 11 ist bei gleichbleibendem Abstand von der Symmetrieebene, in Figur 4 also in die Zeichenebene hinein, über die Dicke d des Betätigungselementes 5 konstant. Die sich in Figur 4 aus der Zeichenebene heraus erstreckende Nase 13 dient der Betätigung von Schaltmitteln 19 und 20.

Figur 6 zeigt das Rückstellelement 6 mit dem gelagerten Ende 7 und dem freien Ende 8. Am freien Ende 8 sind eine drehbare Rolle 9 sowie zwei Arme 10a und 10b angeordnet. Das Rückstellelement 6 weist weiterhin eine Nase 15 auf, die im vorliegenden Ausführungsbeispiel aus einer Schraube besteht. Die Arme 10a und 10b dienen der Verbindung mit den Federn 16, 18 und die Nase 15 der Betätigung eines Schaltmittels 17, das eine Bewegung des Rückstellelementes 6 detektiert.

Figur 7 zeigt einen weiteren Schnitt durch den Joystick 1 entlang der Schnittlinie B-B aus Figur 1b. In dieser Schnittdarstellung sind die Zugfeder 16 und der Mikroschalter 17 erkennbar. Ein Ende der Feder 16 ist mit einem festen Punkt im Gehäuse 2 verbunden, das andere Ende mit dem Arm 10a des Rückstellelementes 6. Der Mikroschalter 17 ist derart ortsfest im Joystick 1 angeordnet, dass er mittels der Nase 15 des Rückstellelementes 6 betätigbar ist. In der in Figur 7 dargestellten Mittelstellung des Betätigungselementes 5 drückt die Nase 15 gegen ein Betätigungsorgan des Mikroschalters 17, so dass dieser geschlossen ist. Ab einer definierten Auslenkung des Betätigungselementes 5 aus seiner Mittelstellung und der damit einhergehenden Drehung des Rückstellelementes 6 aus seiner Nulllage endet die Betätigung des Mikroschalters 17 durch die Nase 15, wodurch der Mikroschalter 17 geöffnet wird und die Auslenkung des Betätigungselementes 5 aus seiner Mittelstellung durch eine in den Figuren nicht dargestellte Elektronik detektierbar ist.

Figur 8 zeigt eine weitere Schnittdarstellung des Joysticks 1 entlang der Schnittlinie C-C aus Figur 1b. Zu erkennen sind ein weiteres elastisches Element in Form der Zugfeder 18 sowie zwei Mikroschalter 19 und 20. Ein Ende der Feder 18 ist an einem ortsfesten Punkt im Gehäuse 2 befestigt, das andere Ende am Arm 10b des Rückstellelementes 6. Die Mikroschalter 19 und 20 sind derart angeordnet, dass sie mittels der Nase 13 des Betätigungselementes 5 betätigbar sind. In der in Figur 8 dargestellten Mittelstellung des Betätigungselementes 5 sind beide Mikroschalter 19 und 20 geöffnet. Wird die Handhabe 3 durch den Benutzer nach links gedrückt, so kippt das Betätigungselement 5 im Uhrzeigersinn um die Kippachse 12. Ab einem definierten Kippwinkel betätigt die Nase 13 des Bedienelementes 5 ein Betätigungsorgan des Mikroschalters 19 und schließt diesen. Bei einer Auslenkung der Handhabe 3 aus der Mittelstellung nach rechts erfolgt eine Kippung des Betätigungselementes 5 um die Kippachse 12 entgegen dem Uhrzeigersinn. Dies führt ab einem definierten Kippwinkel zur Betätigung des Betätigungsorgans des Mikroschalters 20 durch die Nase 13 des Betätigungselementes 5. Der Zustand der Mikroschalter 19 und 20 und damit die Kipprichtung des Betätigungselementes 5 sind mittels einer in den Figuren nicht dargestellten Elektronik detektierbar.

Das vorstehend beschriebene Ausführungsbeispiel ist rein exemplarisch und insofern nicht beschränkend. Insbesondere die Ausgestaltung des Betätigungselementes 5 und des Rückstellelementes 6 sowie die Anzahl und Anordnung der Mikroschalter und Federn ist variabel, ohne den Erfindungsgedanken zu verlassen. Insbesondere können andere elastische Elemente als die dargestellten Zugfedern und andere Schaltmittel als die dargestellten Mikroschalter verwendet werden. Ebenfalls möglich ist das Weglassen der Handhabe 3 oder einer einstückige Ausbildung des Betätigungselementes 5 mit der Handhabe 3. Auch die Verwendung eines Schutzes gegen Verschmutzung, im vorliegenden Beispiel in Form des Faltenbalges 4, ist optional. Das Rückstellelement kann nicht nur rotatorisch, sondern auch translatorisch zustellbar ausgeführt sein. Optional ist mindestens ein Anschlag vorgesehen, der die Bewegung des Rückstellelementes und/oder des Betätigungselementes begrenzt.

## Patentansprüche

1. Joystick (1) für eine Steuereinrichtung eines Frachtladesystems, insbesondere in einem Flugzeug, mit einem in zwei entgegengesetzte Richtungen kippbaren Betätigungselement (5) mit im Wesentlichen trichterförmiger Kontur und einem drehbaren Rückstellelement (6) mit einem freien (8) und einem gelagerten Ende (7), wobei das freie Ende (8) des Rückstellelements (6) an einer Stirnseite (11) des Betätigungselements (5) anliegt, die Oberfläche der Stirnseite (11) einen variierenden Abstand zur Kippachse (12) des Betätlgungselements (5) aufweist, zwischen dem Rückstellelement (6) und zumindest einem ortsfesten Punkt mindestens ein elastisches Element (16, 18) angeordnet ist und durch Kippen des Betätigungselements (5) das Rückstellelement (6) um sein gelagertes Ende (7) drehbar ist, **dadurch gekennzeichnet, dass** der Abstand der Oberfläche der Stirnseite (11) von der Kippachse des Betätigungselementes (5) genau ein Minimum aufweist und der Abstand der Oberfläche der Stirnseite (11) von der Kippachse (12) des Betätigungselementes (5) mit steigendem Abstand von der Mittelachse des Betätigungselementes (5) streng monoton wächst.

2. Joystick (1) nach Anspruch 1, **dadurch gekennzeichnet, dass** es sich bei dem elastischen Element (16, 18) um eine Feder, Insbesondere eine Zugfeder handelt.

3. Joystick (1) nach einem der Ansprüche 1 oder 2, **gekennzeichnet durch** eine Rolle (9) am freien Ende (8) des Rückstellelements (6).

4. Joystick (1) nach einem der Ansprüche 1 bis 3, **dadurch gekennzeichnet, dass** die Stirnseite (11) des Betätigungselements (5) spiegelsymmetrisch ausgebildet ist.

5. Joystick (1) nach Anspruch 4, **dadurch gekennzeichnet, dass** die Symmetrieebene durch die Mittelachse (14) des Betätigungselements (5) verläuft.

6. Joystick (1) nach einem der Ansprüche 1 bis 5, **dadurch gekennzeichnet, dass** die Stirnseite (11) des Betätigungselements (5) durch zwei Bögen gebildet ist.

7. Joystick (1) nach einem der Ansprüche 1 bis 6, **gekennzeichnet durch** mindestens ein mittels des Rückstellelements (5) betätigbares Schaltmittel (17), insbesondere einen Mikroschalter.

8. Joystick (1) nach Anspruch 7, **dadurch gekennzeichnet, dass** das Schaltelement (17) ortsfest im Joystick (1) angeordnet ist und das Rückstellelement (6) ein Mittel (15) zur Betätigung des Schaltmittels (17) aufweist.

9. Joystick (1) nach einem der Ansprüche 1 bis 8, **gekennzeichnet durch** mindestens zwei mittels des Betätigungselements (5) betätigbare Schaltmittel (19, 20), insbesondere Mikroschalter.

10. Joystick (1) nach Anspruch 9, **dadurch gekennzeichnet, dass** die Schaltelemente (19, 20) ortsfest im Joystick (1) angeordnet sind und das Betätigungselement (5) Mittel (10a, 10b) zur Betätigung der Schaltmittel (19, 20) aufweist.

## Claims

1. Joystick (1) for a control device of a freight-loading system, in particular in an aircraft, having an operating element (5) which can be tilted in two opposite directions and has a substantially funnel-like contour, and a rotatable restoring element (6) with a free end (8) and a mounted end (7), with the free end (8) of the restoring element (6) bearing against an end face (11) of the operating element (5), the surface of the end face (11) being at a varying distance from the tilting axis (12) of the operating element (5), at least one elastic element (16, 18) being arranged between the restoring element (6) and at least one stationary point, and it being possible to rotate the restoring element (6) about its mounted end (7) by tilting the operating element (5), **characterized in that** the distance of the surface of the end face (11) from the tilting axis of the operating element (5) is exactly at a minimum, and the distance of the surface of the end face (11) from the tilting axis (12) of the operating element (5) rises strictly monotonically as the distance from the centre axis of the operating element (5) increases.

2. Joystick (1) according to Claim 1, **characterized in that** the elastic element (16, 18) is a spring, in particular a tension spring.

3. Joystick (1) according to either of Claims 1 and 2, **characterized by** a roller (9) at the free end (8) of the restoring element (6).

4. Joystick (1) according to one of Claims 1 to 3, **characterized in that** the end face (11) of the operating element (5) is formed with mirror-image symmetry.

5. Joystick (1) according to Claim 4, **characterized in that** the plane of symmetry runs through the centre axis (14) of the operating element (5).

6. Joystick (1) according to one of Claims 1 to 5, **characterized in that** the end face (11) of the operating element (5) is formed by two curves.

7. Joystick (1) according to one of Claims 1 to 6, **characterized by** at least one switching means (17), in particular a microswitch, which can be operated by means of the restoring element (6).

8. Joystick (1) according to Claim 7, **characterized in that** the switching element (17) is arranged in a stationary manner in the joystick (1), and the restoring element (6) has a means (15) for operating the switching means (17).

9. Joystick (1) according to one of Claims 1 to 8, **characterized by** at least two switching means (19, 20), in particular microswitches, which can be operated by means of the operating element (5).

10. Joystick (1) according to Claim 9, **characterized in that** the switching elements (19, 20) are arranged in a stationary manner in the joystick (1), and the operating element (5) has means (10a, 10b) for operating the switching means (19, 20).

## Revendications

1. Manche de pilotage (1) pour un dispositif de commande d'un système de chargement de fret, en particulier dans un avion, avec un élément d'actionnement (5) inclinable dans deux directions opposées et présentant une structure essentiellement en forme d'entonnoir et un élément de rappel rotatif (6) avec une extrémité libre (8) et une extrémité supportée (7), dans lequel l'extrémité libre (8) de l'élément de rappel (6) repose sur une face frontale (11) de l'élément d'actionnement (5), la surface de la face frontale (11) présente une distance variable par rapport à l'axe d'inclinaison (12) de l'élément d'actionnement (5), au moins un élément élastique (16, 18) est disposé entre l'élément de rappel (6) et au moins un point fixe et l'élément de rappel (5) peut tourner autour de son extrémité supportée (7) par inclinaison de l'élément d'actionnement (5), **caractérisé en ce que** la distance de la surface de la face frontale (11) à l'axe d'inclinaison de l'élément d'actionnement (5) présente précisément un minimum et la distance de la surface de la face frontale (11) à l'axe d'inclinaison (12) de l'élément d'actionnement (5) croît de façon strictement monotone avec la croissance de la distance à l'axe central de l'élément d'actionnement (5).

2. Manche de pilotage (1) selon la revendication 1, **caractérisé en ce que** l'élément élastique (16, 18) est un ressort, en particulier un ressort de traction.

3. Manche de pilotage (1) selon l'une quelconque des revendications 1 ou 2 **caractérisé par** un galet (9) à l'extrémité libre (8) de l'élément de rappel (6).

4. Manche de pilotage (1) selon l'une quelconque des revendications 1 à 3, **caractérisé en ce que** la face frontale (11) de l'élément d'actionnement (5) est réalisée de façon symétrique.

5. Manche de pilotage (1) selon la revendication 4, **caractérisé en ce que** le plan de symétrie passe par l'axe central (14) de l'élément d'actionnement (5).

6. Manche de pilotage (1) selon l'une quelconque des revendications 1 à 5, **caractérisé en ce que** la face frontale (11) de l'élément d'actionnement (5) est formée par deux arcs.

7. Manche de pilotage (1) selon l'une quelconque des revendications 1 à 6, **caractérisé par** au moins un moyen de commutation (17), en particulier un micro-interrupteur, actionnable au moyen de l'élément de rappel (6).

8. Manche de pilotage (1) selon la revendication 7, **caractérisé en ce que** l'élément de commutation (17) est disposé de façon fixe dans le manche de pilotage (1) et l'élément de rappel (6) présente un moyen (15) pour actionner le moyen de commutation (17).

9. Manche de pilotage (1) selon l'une quelconque des revendications 1 à 8, **caractérisé par** au moins deux moyens de commutation (19, 20), en particulier des micro-interrupteurs, actionnables au moyen de l'élément d'actionnement (5).

10. Manche de pilotage (1) selon la revendication 9, **caractérisé en ce que** les éléments de commutation (19, 20) sont disposés de façon fixe dans le manche de pilotage (1) et l'élément d'actionnement (5) présente des moyens (10a, 10b) pour actionner les moyens de commutation (19, 20).
